# EUROPÄISCHE PATENTSCHRIFT

(11) **EP 2 551 224 B1**
(45) Veröffentlichungstag und Bekanntmachung des Hinweises auf die Patenterteilung: **12.03.2014**
(21) Anmeldenummer: 12176552.3
(22) Anmeldetag: 16.07.2012
(51) Int. Cl.: B65H 39/043, B65H 39/055

(54) **Verfahren zum Betrieb einer Sammeleinrichtung für Druckprodukte**
Method for operating a collection device for printed products
Procédé de fonctionnement d'un dispositif de collecte de produits d'impression

(30) Priorität: 29.07.2011 CH 12702011
(43) Veröffentlichungstag der Anmeldung: 30.01.2013
(73) Patentinhaber: Müller Martini Holding AG, 6052 Hergiswil (CH)
(72) Erfinder: Meyerhans, Rolf, 6260 Reiden (CH); Probst, Thomas, 4703 Kestenholz (CH); Stammbach, Roger, 6260 Reiden (CH); Lüscher, Roger, 6210 Sursee (CH)

(56) Entgegenhaltungen:
- WO-A1-2009/015503
- US-A- 3 048 388

## Beschreibung

### Technisches Gebiet

Die Erfindung betrifft ein Verfahren zum Betrieb einer Sammeleinrichtung für Druckprodukte, gemäss Oberbegriff des Anspruchs 1 oder 2.

### Stand der Technik

Es existieren Verfahren zum Sammeln von Druckprodukten, bei welchen die Druckprodukte auf einer Sammelstrecke gesammelt werden. Dabei werden die einzelnen Druckbogen oder Beilagen jeweils von Anlegern bereit gestellt, dann abgezogen, und zuletzt an die Sammelstrecke übergeben. Die Sammelstrecke umfasst bekannterweise Fördermittel, z.B. Förderbänder, welche die abgezogenen Druckbogen zur Weiterverarbeitung transportieren.

Die europäische Patentanmeldung EP 0588764 offenbart eine Einrichtung zum Zusammenfassen von Druckprodukten, welche Einrichtung einerseits aus einer Beschickungsstation zur Einbringung von Umschlägen resp. Mantelprodukten in ein rotierendes Förderorgan besteht, und andererseits aus einer Zuführstation für die Einbringung von Beilagen, also von Druckbogen, in die genannten Mantelprodukte. Die so gebildeten Endprodukte, welche aus einem Mantelprodukt und aus einer Anzahl Beilagen besteht, werden von einer Entnahmestation aus dem rotierenden Organ entnommen und zu einer Weiterverarbeitungsmaschine transportiert.

Bei der Sammlung von Druckbogen ist der Aspekt der Behandlung von auftretenden Fehlern beim Abzug der Druckbogen von den Anlegern besonders wichtig, da dadurch die Qualität bzw. die Verarbeitungszeit einer Sammlung von Druckbogen, zur Erstellung eines Endprodukts stark beeinflusst wird. Daher stellt die Fehlerbehandlung einen wesentlichen Aspekt eines solchen Sammelverfahrens dar.

In manchen bestehenden Verfahren werden fehlerhafte Produkte einfach ausgeschleust, siehe z.B. US 3 048 388 A1, wobei der Begriff "Produkt" im Kontext der vorliegenden Erfindung eine Sammlung von Druckbogen bedeutet, und der Begriff "fehlerhaft" auf ein unvollständiges zusammengestelltes Produkt hinweist. Der Nachteil solcher Verfahren ist die hohe Makulaturrate, da die ausgeschiedenen Produkte in den meisten Fällen nicht wiederverwertet werden können.

Eine Weiterentwicklung stellt die europäische Patentanmeldung EP 2 107 023 dar, welche ein Verfahren und eine Vorrichtung zum Fördern von flächigen Produkten offenbart. Dabei werden fehlerhafte Produkte nicht wie bisher ausgeschleust, sondern mittels eines umlaufenden Förderers wieder in die Sammelstrecke eingebracht, dort vervollständigt und anschliessend der Weiterverarbeitung zugeführt, siehe z.B. WO 2009/015503 A1. Der Nachteil dieser Lösung liegt in dem komplizierten Rücktransport der fehlerhaften Endprodukte, was die Anlage verteuert.

Grundsätzlich könnte man sich auch eine Logistik vorstellen, bei welcher zusätzliche Abgabestellen vorgesehen werden, welche dann eingreifen, wenn das Abziehen der Druckprodukte über die ordentlichen Abgabestellen Aussetzer produzieren. Nur müsste bei einer solchen Konfiguration mindestens so viele Ersatzabgabestellen vorgesehen werden, welche der Zahl der operativ wirkenden ordentlichen Abgabestellen entspricht. Allein hätte man damit aber wiederum nicht alle Eventualitäten abgedeckt, denn auch eine für den "Reparaturvorgang" vorgesehene Ersatzabgabestelle könnte im Extremfall selbst ausfallen, womit das Paket dann als endgültig fehlerhaft aussortiert werden müsste. Also bietet auch eine solche zum Stand der Technik gehörende Lösung keinen nachhaltigen Reparaturvorgang.

### Darstellung der Erfindung

Hier will die Erfindung Abhilfe schaffen. Der Erfindung, wie sie in den Ansprüchen gekennzeichnet ist, liegt die Aufgabe zugrunde, bei einem Verfahren zum Sammeln von Druckprodukten der eingangs genannten Art, die "Reparatur" von fehlerhaften Endprodukten in einer effizienten Art und kostengünstigen Weise durchzuführen.

Diese Aufgabe wird demnach durch ein Verfahren zum Sammeln einer Anzahl flacher Produkte, insbesondere Druckbogen gelöst, bei dem die Produkte an einer zugeordneten Abgabestelle entlang eines bewegten Fördermittels jeweils von einer Abgabevorrichtung, welche vorzugsweise aus mindestens einem Anleger besteht, an das Fördermittel abgegeben werden. Dabei bildet sich nach dem Sammeln aller Produkte von der Abgabevorrichtung ein Endprodukt, das an einer Übergabestelle vom Fördermittel an ein Förderorgan übergeben wird, welches dann das Endprodukt an eine Weiterverarbeitungsanlage weiter leitet.

Die Produktabgabevorrichtung besteht aus mindestens einem Anleger, aus welchem in der Regel eine Beilage abgezogen wird. Besteht die Produktabgabevorrichtung aus mehreren sequentiell angeordneten Anlegern, so wird das entsprechende Paket durch die Anzahl abgezogener Beilagen gebildet. Dieses Paket wird dann einer Weiterfördervorrichtung übergeben, welche vorzugsweise aus einem rotierenden Förderorgan besteht, welches in Umfangsrichtung eine Anzahl von Taschen aufweist, welche jeweils für die Aufnahme des beschriebenen Pakets ausgelegt sind.

So gesehen, besteht demnach eine Taktinterdependenz zwischen der Bildung des einzelnen von den Anlegern gebildeten Beilagenpakets und dem rotativen Takt der Taschen. Diese Taktinterdependenz wird nachfolgend als Taktperiode bezeichnet.

Wenn also im Folgenden als Beispiel eine Sammeleinrichtung mit fünf Anlegern zugrunde gelegt wird, so bedeutet dies, dass eine Taktperiode einerseits aus der Zeitspanne besteht, welche zur Bildung eines Beilagenpakets beansprucht wird, und andererseits resp. gleichzeitig aus der Zeitspanne, welche die Tasche zur Überbrückung ihres Drehwinkelbetrags benötigt. Die Zeit für diesen Drehwinkelbetrag ist also abhängig von der Anzahl Taschen in Umfangsrichtung und von der Drehgeschwindigkeit des rotierenden Förderelements. Die gleichen Verhältnisse liegen selbstverständlich auch dann vor, wenn das Förderorgan keine rotierende Bewegung, sondern eine andersgeartete Translation ausführt.

Erfindungsgemäss werden nun Verfahrensabläufe vorgeschlagen, welche immer dann eingreifen, wenn ein sogenannter "Reparaturvorgang" ansteht resp. eingreifen muss, d.h. immer dann, wenn beim Produktabgabevorgang innerhalb der Anlegern Fehler auftreten, welche zu einem unvollständigen Endprodukt führen. Bei einer aus einer Anzahl Anleger bestehenden Produktabgabevorrichtung kann es bei bestimmten Konstellationen zu einem fehlenden Abzug einer Beilage kommen, so dass das damit zu erstellende Paket am Schluss der Sammelstrecke unvollständig vorliegt, womit das Endprodukt selbst dann aus Qualitätsgründen ausgeschieden werden müsste.

Wenn es also darum geht, das nicht vollständige Endprodukt mit fehlenden Druckbogen im Durchlaufbetrieb zu ergänzen, so ergeben sich grundsätzlich zwei Grundmuster beim Betrieb des Verfahrens:
Zum ersten geht es erfindungsgemäss darum, ein Prozess vorzuschlagen, bei welchem die im Verbund zu einem Paket fehlenden Beilagen beim nächsten Takt nachgebracht werden können, ohne auf die Strukturierung des schliesslich weitergegebenen Pakets Rücksicht nehmen zu müssen. In einem solchen Fall wird die fehlende oder fehlenden Beilage(n) einfach während eines nachfolgenden Takts nachgeliefert, indem die Abgabevorrichtung während eines solchen Taktes nur jene Beilagen der Reihe nach abzieht, welche dem unvollständigen Paket fehlen, so dass die betreffende unvollständig beladene Tasche, welche sich taktkonform, also zeitgleich, in Übergabeposition befindet, beladen werden kann.

Wenn also die mit einem unvollständigen Paket beladene Tasche an ihre Aufnahmestelle vorbeidreht, werden die nun abgezogenen und bereitgestellten fehlenden Beilagen in die Tasche eingebracht.

Selbstverständlich wird die nachfolgende Tasche, welche zu beladen ist, mit dem nächsten vollständigen Paket ordentlich beladen.

Erst wenn das Endprodukt vollständig vorliegt, wird dessen Entnahme aus der entsprechenden Tasche eingeleitet.

Liegt allenfalls nach einer ersten "Reparatur" immer noch ein unvollständiges Beilagenpaket vor, so wird immer noch keine Entnahme eingeleitet, und die betreffende unvollständig beladene Tasche bleibt dann bis zum nächsten "Reparaturvorgang" im Umlauf.

Zum zweiten geht es erfindungsgemäss um einen Prozess, bei welchem auf Grund eines unvollständigen Abziehens der Beilagen die Strukturierung des durch die Beilagen gebildeten Pakets beim Endprodukt beibehalten werden soll, d.h. die gestapelte Reihenfolge der verschiedenen Beilagen muss beim Endprodukt die vorgegebene Reihenfolge aufweisen.

Zu diesem Zweck greift bei jedem nicht erfolgten Abziehen einer Beilage eine Steuerung ein, welche auf das Abziehen der nachfolgenden Beilagen so eingreift, dass während dieses Takts keine weiteren Beilagen mehr abgezogen werden.

Die diesem Takt zugeordnete Tasche wird sonach lediglich mit den Beilagen beladen werden, welche der Reihe nach bis zur fehlgeschlagenen Abgabe ordentlich abgezogen wurden.

Wenn also beispielsweise bereits die erste Beilage nicht abgezogen werden kann, so wird die betreffende Tasche zunächst mit keinen weiteren Beilagen beladen. Diese Tasche muss dann bei der nächsten Umdrehung, also allgemein bei der nächsten Periode des rotierenden Organs bedient werden.

Nun kann es vorkommen, dass nach der erster "Reparatur" die fehlenden Beilagen wiederum nicht der Reihe nach beigebracht werden können. Auch in diesem Fall wird die Steuerung das Abziehen der nachgeordneten Beilagen innerhalb des laufenden Takts der Abgabevorrichtung stoppen, sobald der Abzug von einem Anleger nicht ordnungsgemäss erfolgt ist. Die noch nicht abgezogenen Beilagen werden dann beim nächsten Umlauf der betreffenden Tasche beigebracht.

Mit dieser Vorgehensweise wird sonach sicher gestellt, dass die Strukturierung des Endproduktes gewährleistet ist, unabhängig von der Anzahl der gestapelten Beilagen und unabhängig davon, wie viele "Reparaturvorgänge" angesteuert werden müssen.

Der wesentliche Vorteil der Erfindung ist darin zu sehen, dass auf einen komplizierten Rücktransport der fehlerhaften Endprodukte verzichtet werden kann, und dass die vorgenommenen "Reparaturen" einen integrierenden Bestandteil der Produktzusammenstellung bilden.

Ausgewählte Ausführungsformen der Erfindung ergeben sich aus den abhängigen Ansprüchen und werden in der nachfolgenden Beschreibung mit Hilfe der im Folgenden beschriebenen Figuren und Beispiele detailliert erläutert.

### Kurze Darstellung der Figuren

Beispielhafte Ausführungen des Verfahrens gemäss Erfindung werden anhand der folgenden Figuren summarisch beschrieben. Alle für das unmittelbare Verständnis der Erfindung nicht wesentlichen Elemente sind weggelassen worden. Gleiche Elemente sind in den verschiedenen Figuren mit den gleichen Bezugszeichen versehen. Es zeigen:
- Fig.1: eine vereinfachte Seitenansicht einer beispielhaften Ausführungsform einer Vorrichtung zur Durchführung des erfindungsgemässen Verfahrens,
- Fig. 2: eine Seitenansicht einer ersten beispielhaften Ausführungsform eines Förderorgans,
- Fig. 3: eine Detailansicht eines Teils des Förderorgans nach Fig. 2,
- Fig. 4: eine Seitenansicht einer zweiten beispielhaften Ausführungsform eines Förderorgans,
- Fig. 5: eine Detailansicht eines Teils des Förderorgans nach Fig. 4,
- Fig. 6: eine erste Tabelle mit Abläufen der Reparatur eines fehlerhaften Endprodukts im Falle beispielhafter Fehler, ohne auf die anfänglich angestrebte Strukturierung des Pakets Rücksicht zu nehmen, und
- Fig. 7: eine zweite Tabelle mit Abläufen der Reparatur eines fehlerhaften Endprodukts im Falle beispielhafter Fehler, wobei die anfänglich vorgegebene Strukturierung beibehalten wird.

### Wege zur Ausführung der Erfindung, gewerbliche Verwendbarkeit

Fig. 1 zeigt eine Sammeleinrichtung zur Durchführung des erfindungsgemässen Verfahrens. Die Anlage umfasst in der Figur links von einer Übergabestelle 1 eine Sammelstrecke für Druckbogen 27 und rechts davon ein rotierendes Förderorgan 20. Das Förderorgan 20 rotiert in der mit dem Pfeil 25 gekennzeichneten Richtung.

Die Sammelstrecke umfasst ein Fördermittel 21, das vorliegend aus einem endlos laufenden Förderband besteht, das aber selbstverständlich auch aus mehreren Förderbändern bestehen kann. Förderband 21 bewegt sich mit einer bestimmten Laufgeschwindigkeit in Transportrichtung T. Weiter umfasst die Sammelstrecke eine Anzahl Abgabevorrichtungen A, B, C, D, E, welche insbesondere als Anleger ausgestaltet sind. Die Anleger A-E haben die Aufgabe, Druckbogen an einer Abgabestelle auf das Förderband 21 abzulegen, was jeweils innerhalb einer bestimmten Taktperiode geschieht, wodurch sichergestellt wird, dass im Verlauf der entlang der Ablagestrecke des Förderbands 21 die Druckbogen 27 aus dem jeweiligen Anleger gestapelt werden können. Als Taktperiode wird im gesamten Anmeldetext die Zeitspanne zwischen dem Ablegen zweier Druckbogen 27 von einem und demselben Anleger verstanden. Im vorliegenden Beispiel werden also Stapel mit fünf Druckbogen 27 gebildet, wobei die Stapel der Druckbogen im Folgenden als Pakete bezeichnet werden. Die aus gestapelten Druckbogen bestehenden Pakete gelangen anschliessend an eine Übergabestelle 1, wo sie in eine Aufnahmetasche 22 des rotierenden Förderorgans 20 befördert werden.

Falls die Tasche bereits ein über eine weitere Transportstrecke herangeführtes Mantelprodukt trägt, so bilden die Druckbogen-Pakete und das Mantelprodukt das Endprodukt. Ansonsten bildet das einzelne Druckbogen-Paket das Endprodukt schlechthin. Das rotierende Förderorgan 20 dreht das Endprodukt weiter, bis dieses anschliessend an einer geeigneten Stelle von einem Greifer 28 einer Auslagekette 24 einer Weiterverarbeitungsanlage 23 gegriffen wird, aus der Aufnahmetasche herausgenommen und zur Weiterverarbeitung weitertransportiert. Dabei wird die Drehgeschwindigkeit des rotierenden Förderorgans 20 derart mit der Geschwindigkeit des Fördermittels 21 synchronisiert, dass in einer Taktperiode höchstens ein einziges Endprodukt an der Übergabestelle 1 in eine Aufnahmetasche 22 des rotierenden Förderorgans 21 abgegeben wird. Mit anderen Worten bleibt eine Aufnahmetasche 22 des Förderorgans 20 während der Lieferung von Endprodukten vom Fördermittel 21 höchstens für eine Taktperiode an der Übergabestelle 1. Hier sind die Aufnahmetaschen von 1 bis 12 durchnummeriert.

Die Anleger A-E, das rotierende Förderorgan 20 und die Greifer 28 der Auslagekette 24 werden von einer Steuerung 29 gesteuert und sind so ausgerüstet, dass sie mindestens Statusinformationen an die Steuerung 29 weitergeben können. Dies wird im Zusammenhang mit der Erläuterung einer "Reparatur" im Fehlerfall näher erläutert.

Im Falle eines Fehlers, d.h. im Falle dass einer oder mehrere der Ableger A-E keinen Druckbogen 27 abziehen und auf den Druckbogenstapel ablegen können, ist das Endprodukt, also mindestens das Druckbogen-Paket unvollständig und daher fehlerhaft. In diesem Fall wird das derart gebildete fehlerhafte Endprodukt nach seiner Übernahme durch das Förderorgan 20 nicht weitergegeben, sondern im Umlauf behalten. Dabei wird also verhindert, dass der Greifer 28 das fehlerhafte Endprodukt aus der Aufnahmetasche 22 zieht kann. Dies kann entweder dadurch geschehen, dass die Greiffunktion des Greifers 28 für das fehlerhafte Endprodukt nicht in Operation tritt oder dadurch, dass das fehlerhafte Endprodukt soweit in das Innere der Aufnahmetasche gezogen wird, dass der Greifer 28 ins Leere greift. Diese beiden Möglichkeiten machen es möglich, verschiedene schon vorhandene Greifer bzw. Förderorgansysteme zu verwenden. Beispielsweise kann die zweite Alternative dann verwendet werden, wenn die Auslagekette 24 keine steuerbare Greiffunktion aufweist. Selbstverständlich sind weitere, hier nicht beschriebene Möglichkeiten zur Entnahme bzw. Verhinderung der Entnahme eines Endprodukts möglich. Bei der vorliegenden Ausführungsform wird also das unvollständige Endprodukt nach der verhinderten Entnahme im Förderorgan 20 für einen weiteren Umlauf behalten, wobei eine Haltevorrichtung dafür sorgt, dass das Produkt nicht aus Tasche herausfallen kann. Diese Abläufe werden unter Fig. 2 bis 5 näher erläutert.

Fig. 2 zeigt eine Seitenansicht einer ersten beispielhaften Ausführungsform eines rotierenden Förderorgans 20 mit Aufnahmetaschen 22. X bezeichnet ein Detail einer Aufnahmetasche des Förderorgans 20, welches in Fig. 3 vergrössert dargestellt ist. Die Aufnahmetasche 22 enthält einen Druckbogen 27 und umfasst eine Haltevorrichtung 26, welche als Klappe ausgebildet ist und den Druckbogen 27 gegen eine Wand der Aufnahmetasche 22 drückt, sobald dieser vollständig in der Aufnahmetasche 22 eingeführt ist.

Fig. 4 zeigt analog zu Fig. 2 eine Seitenansicht einer zweiten beispielhaften Ausführungsform eines Förderorgans 20 mit Aufnahmetaschen 22. Y bezeichnet ein Detail einer Aufnahmetasche des Förderorgans 20, welches in Fig. 5 vergrössert dargestellt ist. Die Aufnahmetasche 22 enthält einen Druckbogen 27 und umfasst eine Haltevorrichtung 26, welche in dieser Ausführungsform als Klemme ausgebildet ist und den Druckbogen zusammen mit einer Wand der Aufnahmetasche 22 einklemmt, sobald der Druckbogen 27 vollständig in der Aufnahmetasche 22 eingeführt ist.

Fig. 6 zeigt eine graphische Darstellung des "Reparaturverlaufes" bei der Sammeleinrichtung, bei welchem die zu einem Paket fehlenden Beilagen nachgebracht werden können, ohne den Taktverlauf des rotierenden Organs 20 einzuschränken. Bei diesem "Reparaturverlauf" steht die Strukturierung des schliesslich weitergegebenen Beilagenpakets nicht im Vordergrunde. Hier geht es allein darum, vollständige Pakete weiter zu geben. In einem solchen Fall wird die fehlende oder fehlenden Beilage(n) einfach nachgeliefert, indem die Abgabevorrichtung während eines Taktes nur noch jene Beilagen abzieht, welche dem unvollständigen Paket fehlen, das sich bereits in einer Tasche "stand by" befindet. Wenn also die mit einem unvollständigen Paket beladene Tasche an ihre Aufnahmestelle vorbeidreht, werden die nun abgezogenen und bereitgestellten fehlenden Beilagen in diese Tasche eingebracht. Selbstverständlich wird die nachfolgende Tasche im Takt mit den vollständig abgezogenen Beilagen ordentlich beladen. Liegen die Beilagen vollumfänglich vor, so steht der Entnahme des Endprodukts aus dem rotierenden Organ 20 über die Mittel 24/28 nichts mehr im Wege. Liegt hingegen nach erstem vollzogenem "Reparaturverlauf" immer noch ein unvollständiges Beilagenpaket vor, so wird immer noch keine Entnahme durchgeführt, und die Tasche wird dann beim nächsten Umlauf in beschriebener Weise vervollständigt.

Die Fig. 6 zeigt einen solchen Verlauf anhand von angenommenen Beispielen. Dabei sind hier folgende Klarstellungen vonnöten: Die linke Spalte 21 zeigt eine Reihe von Takten, welche in Übereinstimmung mit dem Taktverlauf des rotierenden Organs 20 stehen, unter Annahme, dass dieses Organ 12 eine Anzahl Taschen aufweist. Selbstverständlich kann die Taschenzahl eines rotierenden oder auf eine Wegtranslation aufgebauten Organs 20 grösser sein, am "Reparaturverlauf" selbst ändert dies jedoch nichts.

Angenommen wird hier eine Darstellung beim Beladen der Taschen 22 während dreier hintereinander folgender Umdrehungen, welche entsprechend mit der Anzahl hochgestellter Striche gekennzeichnet sind. Die Abgabevorrichtung, welche hier mit beispielsweise fünf Anlegern A-E ausgestattet ist, zieht für jede zu beladene Tasche 22 der Reihe nach fünf Beilagen a₁ b₁, c₁, d₁, e₁ ab, welche ein Paket für eine erste anstehende Tasche bilden. Entsprechend wird für die restlichen Taschen 2 bis 12 analog verfahren, dies auch während der nachfolgenden Umdrehungen des Organs 20. Nun kann es vorkommen, dass aus einem Anleger keine Beilage abgezogen wird oder werden kann (in der Figur mit "X" bezeichnet), so dass das Beilagenpaket für die taktmässig anstehende Tasche unvollständig vorliegt, worauf sich in der Aufnahmetasche, wie aus der Figur ersichtlich ist, entsprechende Leerstellen "Y" bilden.

Eine solche Konstellation wird hier in Fig. 6 beim vierten Takt der ersten Umdrehung (4') dargelegt. Hier liefert der Anleger C keine Beilage c, d.h. die Beilage c₄ fehlt, und das Paket ist deshalb nicht vollständig. Bei dieser Ausgangslage verbleibt das unvollständige Paket deshalb für mindestens eine weitere Umdrehung des Organs 20 in der betreffenden Tasche in Wartestellung. Eine Weiterleitung des unvollständigen Inhalts dieser Aufnahmetasche wird durch die Steuerung unterbunden, was in der Figur mit zwei senkrechten Strichen nach dem Pfeil versinnbildlicht wird.

Die Figur 6 zeigt nun, wie eine solche "Reparatur" durchgeführt wird. In der nächsten Umdrehung, die mit zwei hochgestellten Strichen gekennzeichnet ist (4"), ziehen die Anleger A, B, D, E keine Beilagen ab (in der Figur mit "0" gekennzeichnet), allein Anleger C wird tätig, indem nun eine für den vierten Takt vorgesehene Beilage c₄ abgezogen wird, welche der nun vorbeidrehenden Aufnahmetasche 4 beigegeben wird, so dass das Beilagenpaket, bestehend aus den Beilagen a, b, d, und e aus der ersten Umdrehung mit Beilage c aus der zweiten Umdrehung ergänzt wird. Die Figur 6 zeigt auch, dass diese Beilage c nicht mit der ursprünglich zugrunde gelegten Reihenfolge des Pakets übereinstimmt, sondern einfach den anderen Beilagen am Schluss beigegeben wird.

Die Figur 6 zeigt auch noch weitere Beispiele von "Reparaturen", dies um die Stabilität des Systems, also des "Reparaturverlaufs", unter Beweis zu stellen. Gezeigt werden auftretende Fehler während des 7. Takts einer ersten Umdrehung (7'), bei welchem die Beilage d und e nicht abgezogen werden resp. werden können, die durch "X" gekennzeichnet sind. In der darauffolgenden Umdrehung ebenfalls beim 7. Takt (7") werden nur noch die fehlenden Beilagen d und e abgezogen, und diese der entsprechenden vorbeidrehenden Aufnahmetasche beigegeben, als Ergänzung der dort bereits vorhandenen Beilagen a, b, c. aus der vorangegangenen Umdrehung. Auch hier ist es so, dass die zuletzt abgezogenen Beilagen d und e dem bestehenden Teilpaket einfach angefügt werden.

Gezeigt wird des Weiteren, wie vorgegangen wird, wenn beispielsweise die "Reparatur" nicht unmittelbar in der darauffolgenden Umdrehung bewerkstelligt werden kann, sondern eine zusätzliche Reparaturumdrehung für die betreffende Tasche eingeleitet werden muss.

Dies betrifft den 12. Takt während der ersten Umdrehung (12'). Die Beilagen a₁, b₁, c₁ können nicht abgezogen werden ("X"), womit nur die abgezogenen Beilagen d und e zu der entsprechenden Tasche gelangen können. In der nächsten Umdrehung (12") kann die "Reparatur" nicht vollständig ausgeführt werden, weil beispielweise die Beilage c vom Anleger C wieder nicht abgezogen werden kann. Dass heisst, dass das Druckbogenpaket immer noch nicht vollständig vorliegt, und dieses während einer weiteren Umdrehung in der Tasche verharren muss. Erst in der darauffolgenden Umdrehung (12"') kann Beilage c nun abgezogen werden, womit das Paket in der entsprechenden Tasche dann vollständig vorliegt, und demnach es auch weitere gegeben werden kann, was in der Figur mit einem allein stehenden Pfeil gekennzeichnet ist. Mann beachte in diesem Zusammenhang die Reihenfolge der Beilagen, welche der Einbringung gemäss aus den Beilagen d und e aus der ersten Umdrehung, dann aus den Beilagen a und b aus der zweiten Umdrehung und schliesslich aus Beilage c aus der dritten Umdrehung besteht. Gezeigt wird auch als Beispiel wie der "Reparaturverlauf" vonstatten geht, wenn beispielsweise bei einem bestimmten Takt Fehler erst während einer weiteren Umdrehung auftreten. Während der zweiten Umdrehung vermögen beim 2. Takt nur die Anleger A und E Beilagen abzuziehen. Die restlichen Anleger B, C, D liefern keine Beilagen b, c, d. Die "Reparatur" erfolgt nun in der darauffolgenden Umdrehung, und die fehlenden Beilagen b c und d werden nun beigebracht und den bestehenden in der entsprechenden Tasche beigegeben.

In Fig. 7 geht es um einen Prozess, bei welchem es um eine Remedur geht, wenn bei einem unvollständigen Abziehen der Beilagen die reihenfolgenmässige Strukturierung des Beilagenpakets auf alle Fälle beim Endprodukt vorliegen muss, d.h. die gewollte Reihenfolge der gestapelten Beilagen muss beim Endprodukt gewährleistet sein. Für die aus der Fig. 7 hervorgehenden operativen Zustände "X", "0" und "Y" wird auf die Erläuterungen unter Fig. 6 verwiesen.

Zu diesem Zweck greift bei jedem auftretenden Fehler, d.h. bei jedem nicht erfolgten Abziehen einer Beilage wiederum wie im Zusammenhang mit Fig. 6 eine Steuerung ein, welche aber nunmehr so programmiert ist, dass beim Abziehen der nachfolgenden zu liefernden Beilagen so eingreift, dass während des laufenden Takts bei einem fehlgeschlagenen Abziehen einer Beilage die unmittelbar darauffolgenden Anleger auch keine Beilagen mehr liefern. Die diesem Takt zugeordnete Tasche wird sonach lediglich mit den der Reihe nach abgezogenen Beilagen beladen, welche der Reihenfolge der Anleger bis zur fehlgeschlagenen Abgabe entspricht. Wenn also beispielsweise bereits die erste Beilage nicht abgezogen werden kann, so liegt dann für die betreffende Tasche zunächst keine einzige Beilage zur Beladung vor. Diese Tasche muss dann der nächsten Umdrehung des rotierenden Organs bedient werden.

Nun kann es vorkommen, dass nach der erster "Reparatur" die fehlenden Beilagen wiederum nicht der Reihe nach vollständig abgezogen werden können. Auch in diesem Fall wird die Steuerung das Abziehen der nachgeordneten Beilagen innerhalb des laufenden Takts unterbinden, und die noch nicht abgezogenen Beilagen werden dann bei der nächsten Umdrehung nachgebracht. Mit dieser Vorgehensweise ist sonach gewährleistet, dass die reihenfolgenmässige Strukturierung des Endproduktes immer vorliegt, unabhängig von der Anzahl der gestapelten Beilagen und unabhängig davon, wie viele "Reparaturvorgänge" angesteuert werden müssen.

Fig. 7 zeigt zu diesem "Reparaturverlauf" ausgewählte Beispiele. Wie ersichtlich, werden beim ersten Takt alle Beilagen aus den entsprechenden Anlegern ordentlich abgezogen, womit sie als vollständiges Paket weitergeleitet werden können. Wenn nun bei Takt 3 anlässlich der ersten Umdrehung die Beilage c fehlerhaft nicht abgezogene werden kann, so erfolgt unmittelbar danach, entsprechend gesteuert, auch kein Abziehen der restlichen Beilage d und e, auch wenn das Abziehen ordentlich vonstatten gehen könnte. In der darauffolgenden Umdrehung werden dann die fehlenden Beilagen c d und e als fortlaufendes Teilpaket abgezogen und in die entsprechende Tasche eingebracht. Da hier zwei in sich strukturierte Teilpakete, nämlich (a, b) und (c, d, e), vorliegen, entspricht die Zusammenführung der ursprünglich vorgegebenen Reihenfolge. Beim 4. Takt der ersten Umdrehung kann beispielsweise die Beilage b aus dem Anleger B nicht abgezogen werden. Sofort greift die Steuerung ein und unterbindet die Abfolge, dass die folgenden Beilagen c, d, e abgezogen werden können. Wenn nun in der darauffolgenden Umdrehung Beilage b abgezogen werden kann, nicht aber die folgende Beilage c, dann greift auch hier die Steuerung ein und unterbindet, dass die folgenden Beilagen d und e abgezogen werden können. Bei dieser Ausgangslage befinden sich in der entsprechenden Tasche der Reihe nach richtig gestapelt die Beilagen a und b. Erst in der darauffolgenden Umdrehung können dann die restlichen Beilagen c, d, e der Reihe nach in einem Zug abgezogen werden, womit erst jetzt die unvollständig beladene Tasche erfolgreich ergänzt werden kann.

## Patentansprüche

1. Verfahren zum Betrieb einer Sammeleinrichtung für Druckprodukte (27), bei welcher Sammeleinrichtung die Druckprodukte aus einer Abgabevorrichtung mit mindestens einer Abgabestelle (A-E) abgezogen werden, und nacheinander während einer Taktperiode auf einer Sammelstrecke abgelegt werden, wobei nach Abgabe aller Druckprodukte innerhalb eines Taktes der Abgabevorrichtung ein Paket aus Druckprodukten vorliegt, welches an einer Übergabestelle (1) der Sammelstrecke einem angeschlossenen aus einer Anzahl Aufnahmetaschen bestehenden Förderorgan übergeben wird, wobei bei mindestens einem fehlerhaften Abziehen mindestens eines Druckprodukts (27) aus mindestens einer Abgabestelle (A-E) ein Reparaturvorgang angesteuert wird, dergestalt, dass das fehlende Druckprodukt von der betreffenden Abgabestelle (A-E) in zeitlicher Übereinstimmung mit einem darauffolgenden taschenbezogenen wiederkehrenden Takt des Förderorgans (20) in einer auf die Abgabevorrichtung bezogenen Taktperiode abgezogen und in die betreffende mit Druckprodukten unvollständig belegte Aufnahmetasche (22) eingebracht wird, und wobei die Anzahl der subsequenten Reparaturvorgänge zur Bereitstellung eines vollständigen Pakets mindestens der Anzahl der Abgabestellen (A-E) der Abgabevorrichtung entspricht.

2. Verfahren zum Betrieb einer Sammeleinrichtung für Druckprodukte (27), bei welcher Sammeleinrichtung die Druckprodukte aus einer Abgabevorrichtung mit Abgabestellen (A-E) abgezogen werden, und nacheinander während einer Taktperiode auf einer Sammelstrecke abgelegt werden, wobei nach Abgabe aller Druckprodukte innerhalb eines Taktes der Abgabevorrichtung ein Paket aus Druckprodukten vorliegt, welches an einer Übergabestelle (1) der Sammelstrecke einem anschliessenden aus einer Anzahl Aufnahmetaschen bestehenden Förderorgan übergeben wird, wobei bei mindestens einem fehlerhaften Abziehen mindestens eines Druckprodukts (27) aus mindestens einer Abgabestelle (A-E) ein Reparaturvorgang angesteuert wird, dergestalt, dass die dem zumindest einen nicht abgezogenen Druckprodukt nachgeordneten Abgabestellen (A-E) gleichzeitig keine weiteren Druckprodukte liefern, und dass die fehlenden Druckprodukte von den betreffenden Abgabestellen (A-E) in zeitlicher Übereinstimmung mit einem darauffolgenden taschenbezogenen wiederkehrenden Takt des Förderorgans (20) der Reihe nach in einer auf die Abgabevorrichtung bezogenen Taktperiode abgezogen und in die betreffende mit Druckprodukten unvollständig belegte Aufnahmetasche (22) eingebracht werden.

3. Verfahren nach Anspruch 1 oder 2, **dadurch gekennzeichnet, dass** das Förderorgan (20) aus einem rotativen Förderrad mit n-Aufnahmetaschen (22) am Umfang oder aus einem mit Aufnahmetaschen ausgestatteten endlosen Band besteht.

4. Verfahren nach einem der Ansprüche 1 bis 3, **dadurch gekennzeichnet, dass** die Drehgeschwindigkeit (25) des Förderorgans (20) derart mit der Laufgeschwindigkeit der Sammelstrecke (21) synchronisiert wird, dass in einer Taktperiode höchstens ein einziges Paket oder bei einem Reparaturverlauf höchstens ein Teilpaket oder ein Druckbogen an der Übergabestelle (1) in eine Aufnahmetasche (22) des Förderorgans (20) abgegeben wird.

5. Verfahren nach einem der Ansprüche 2 bis 4, **dadurch gekennzeichnet, dass** die Anzahl der subsequenten Reparaturvorgänge zur Bereitstellung eines vollständigen Pakets mindestens der Anzahl der Abgabestellen (A-E) der Abgabevorrichtung entspricht.

6. Verfahren nach einem der Ansprüche 1 bis 5, **dadurch gekennzeichnet, dass** das in einer Aufnahmetasche (22) abgelegte Teilpaket während der weiteren Bewegung des Förderorgans (20) im Reparaturverlauf mittels Halte- oder Klemmvorrichtungen (26) gegen ein Herausfallen gesichert wird.

7. Verfahren nach einem der Ansprüche 1 bis 6, **dadurch gekennzeichnet, dass** die Geschwindigkeit (25) des Förderorgans (20) in Abhängigkeit zu der Anzahl seiner Aufnahmetaschen (22) gegenüber der der Anzahl der Abgabestellen (A-E) ausgelegt wird.

8. Verfahren nach Anspruch 7, **dadurch gekennzeichnet, dass** die Taktperiode des Förderorgans von Aufnahmetasche zu Aufnahmetasche (22) grösser, gleich oder kleiner als die von der Sammelstrecke (21) vorgegebene Taktperiode festgelegt wird.

9. Verfahren nach Anspruch 7, **dadurch gekennzeichnet, dass** die Geschwindigkeit des Förderorgans (20) während des Betriebs verändert wird.

10. Verfahren nach einem oder mehreren der Ansprüche 1-9, **dadurch gekennzeichnet, dass** der nicht nach Reihenfolge der Druckprodukte ausgelegte Reparaturverlauf auf den nach Reihenfolge der Druckprodukte strukturierten Reparaturverlauf umgesteuert wird, und dass der auf den nach Reihenfolge der Druckprodukte strukturierten Reparaturverlauf auf den nicht nach Reihenfolge der Druckprodukte ausgelegten Reparaturverlauf umgesteuert wird.

## Claims

1. Method for operating a collating apparatus for printed products (27), in which collating apparatus the printed products are removed from a delivery device comprising at least one delivery station (A-E) and are deposited successively on a collating line during a cycle period, wherein a packet of printed products is present after all the printed products have been delivered within a cycle of the delivery device, which packet is transferred at a transfer station (1) of the collating line to a connected conveying member consisting of a number of receiving pockets, wherein, in the event of at least one incorrect removal of at least one printed product (27) from at least one delivery station (A-E), a repair process is activated such that the missing printed product is removed from the respective delivery station (A-E) in synchronicity with a following pocket-related recurring cycle of the conveying member (20) in a cycle period relating to the delivery device and is inserted in the relevant receiving pocket (22) incompletely loaded with printed products, and wherein the number of subsequent repair processes for producing a complete packet is at least equal to the number of delivery stations (A-E) of the delivery device.

2. Method for operating a collating apparatus for printed product (27), in which collating apparatus printed products are removed from a delivery device comprising delivery stations (A-E) and are deposited successively on a collating line during a cycle period, wherein a packet of printed product is present after all the printed products have been delivered within a cycle of the delivery device, which packet is transferred at a transfer station (1) of the collating line to a connected conveying member consisting of a number of receiving pockets, wherein, in the event of at least one incorrect removal of at least one printed product (27) from at least one delivery station (A-E), a repair process is activated such that the delivery stations arranged downstream of the at least one printed product which has not been removed simultaneously supply no further printed products, and wherein the missing printed products are removed successively from the relevant delivery stations (A-E) in synchronicity with a following pocket-related recurring cycle of the conveying member (20) in a cycle period related to the delivery device and are inserted in the relevant receiving pocket (22) incompletely loaded with printed products.

3. Method according to Claim 1 or 2, **characterised in that** the conveying member (20) consists of a rotary conveyor wheel having n receiving pockets (22) on its circumference, or of an endless belt equipped with receiving pockets.

4. Method according to any one of Claims 1 to 3, **characterised in that** the rotational speed (25) of the conveying member (20) is synchronised with the running speed of the collating line (21) in such a way that, within a cycle period, not more than a single packet or, during a repair sequence, not more than one partial packet or one printed product is deposited in a receiving pocket (22) of the conveying member (20) at the transfer station (1).

5. Method according to any one of Claims 2 to 4, **characterised in that** the number of subsequent repair processes for producing a complete packet is at least equal to the number of delivery stations (A-E).

6. Method according to any one of Claims 1 to 5, **characterised in that** the partial packet deposited in a receiving pocket (22) is secured against falling out by means of retaining or clamping devices (26) during the further movement of the conveying member (20) during the repair sequence.

7. Method according to any one of Claims 1 to 6, **characterised in that** the speed (25) of the conveying member (20) is designed as a function of the number of its receiving pockets (22) in relation to the number of delivery stations (A-E).

8. Method according to Claim 7, **characterised in that** the cycle period of the conveying member from receiving pocket to receiving pocket (22) is set to be greater, equal to or less than the cycle period predefined by the collating line (21).

9. Method according to Claim 7, **characterised in that** the speed of the conveying member (20) is varied during operation.

10. Method according to one or more of Claims 1 to 9, **characterised in that** the repair sequence which is not designed according to the sequence of the printed products is converted to the repair sequence structured according to the sequence of the printed products, and **in that** the repair sequence structured according to the sequence of the printed products is converted to the repair sequence which is not designed according to the sequence of the printed products.

## Revendications

1. Procédé d'actionnement d'un dispositif collecteur de produits d'impression (27), dispositif collecteur dans lequel lesdits produits d'impression sont extraits d'un dispositif de délivrance doté d'au moins une zone de décharge (A-E), puis sont déposés les uns après les autres sur un trajet de collecte, au cours d'une période cyclique, sachant que la délivrance de tous les produits d'impression, dans les limites d'un cycle d'horloge dudit dispositif de délivrance, gouverne la présence d'un empilement de produits d'impression qui est transféré, dans une zone de transfert (1) dudit trajet de collecte, à un organe de convoyage attenant constitué d'un certain nombre de poches de réception, sachant que, lors d'au moins une extraction défectueuse d'au moins un produit d'impression (27) à partir d'au moins une zone de décharge (A-E), un processus de réparation est activé de façon telle que le produit d'impression défectueux soit extrait de la zone de décharge (A-E) concernée, en concordance temporelle avec un cycle d'horloge récurrent successif dudit organe de convoyage (20) en rapport avec lesdites poches, durant une période cyclique en rapport avec ledit dispositif de délivrance, puis soit introduit dans la poche de réception (22) concernée, incomplètement garnie de produits d'impression, et sachant que le nombre des processus de réparation subséquents, visant à fournir un empilement intégral, correspond au moins au nombre des zones de décharge (A-E) dudit dispositif de délivrance.

2. Procédé d'actionnement d'un dispositif collecteur de produits d'impression (27), dispositif collecteur dans lequel lesdits produits d'impression sont extraits d'un dispositif de délivrance doté de zones de décharge (A-E), puis sont déposés les uns après les autres sur un trajet de collecte, au cours d'une période cyclique, sachant que la délivrance de tous les produits d'impression, dans les limites d'un cycle d'horloge dudit dispositif de délivrance, gouverne la présence d'un empilement de produits d'impression qui est transféré, dans une zone de transfert (1) dudit trajet de collecte, à un organe de convoyage situé dans la continuité et constitué d'un certain nombre de poches de réception, sachant que, lors d'au moins une extraction défectueuse d'au moins un produit d'impression (27) à partir d'au moins une zone de décharge (A-E), un processus de réparation est activé de façon telle que les zones de décharge (A-E) situées en aval du produit d'impression non extrait, à présence minimale, ne délivrent simultanément plus d'autres produits d'impression, et que les produits d'impression défectueux soient successivement extraits à partir des zones de décharge (A-E) concernées, en concordance temporelle avec un cycle d'horloge récurrent successif dudit organe de convoyage (20) en rapport avec lesdites poches, durant une période cyclique en rapport avec ledit dispositif de délivrance, puis introduits dans la poche de réception (22) concernée, incomplètement garnie de produits d'impression.

3. Procédé selon la revendication 1 ou 2, **caractérisé par le fait que** l'organe de convoyage (20) est constitué d'une roue convoyeuse rotative comptant n poches de réception (22) sur le pourtour, ou d'une bande sans fin munie de poches de réception.

4. Procédé selon l'une des revendications 1 à 3, **caractérisé par le fait que** la vitesse de rotation (25) de l'organe de convoyage (20) est synchronisée avec la vitesse de défilement du trajet de collecte (21), de telle sorte que, durant une période cyclique, au maximum un unique empilement ou, au cours du déroulement d'une réparation, au maximum un empilement partiel ou un feuillet imprimé soit inséré dans une poche de réception (22) dudit organe de convoyage (20), dans la zone de transfert (1).

5. Procédé selon l'une des revendications 2 à 4, **caractérisé par le fait que** le nombre des processus de réparation subséquents, visant à fournir un empilement intégral, correspond au moins au nombre des zones de décharge (A-E) du dispositif de délivrance.

6. Procédé selon l'une des revendications 1 à 5, **caractérisé par le fait qu'**une chute de l'empilement partiel déposé dans une poche de réception (22) lors de la poursuite du mouvement de l'organe de convoyage (20) est empêchée, au cours du déroulement de la réparation, au moyen de dispositifs (26) de retenue ou de coincement.

7. Procédé selon l'une des revendications 1 à 6, **caractérisé par le fait que** la vitesse (25) de l'organe de convoyage (20) est conçue pour être tributaire du nombre de ses poches de réception (22) rapporté au nombre des zones de décharge (A-E).

8. Procédé selon la revendication 7, **caractérisé par le fait que** la période cyclique de l'organe de convoyage est fermement établie de façon à être supérieure, égale ou inférieure, d'une poche de réception (22) à l'autre, à la période cyclique préétablie par le trajet de collecte (21).

9. Procédé selon la revendication 7, **caractérisé par le fait que** la vitesse de l'organe de convoyage (20) est modifiée au cours du fonctionnement.

10. Procédé selon l'une ou plusieurs des revendications 1-9, **caractérisé par le fait que** la commande du déroulement de la réparation, non conçu en fonction de l'ordre successif des produits d'impression, est inversée pour passer au déroulement de la réparation structuré en fonction dudit ordre successif des produits d'impression ; et **par le fait que** la commande du déroulement de la réparation, structuré en fonction de l'ordre successif des produits d'impression, est inversée pour passer au déroulement de la réparation non conçu en fonction dudit ordre successif des produits d'impression.
